# EUROPÄISCHE PATENTSCHRIFT

(11) **EP 0 992 738 B1**
(45) Veröffentlichungstag und Bekanntmachung des Hinweises auf die Patenterteilung: **24.05.2006**
(21) Anmeldenummer: 99119737.7
(22) Anmeldetag: 05.10.1999
(51) Int. Cl.: F21V 11/16, F21W 101/10

(54) **Scheinwerfer mit doppelwandiger Blende für Fahrzeuge**
Vehicle headlamp with double-walled shade
Phare de véhicule équipé d'un écran d'occultation à double paroi

(30) Priorität: 09.10.1998 DE 19846542
(43) Veröffentlichungstag der Anmeldung: 12.04.2000
(73) Patentinhaber: Hella KGaA Hueck & Co., 59552 Lippstadt (DE)
(72) Erfinder: Mielke, Rüdiger, 59494 Soest (DE)

(56) Entgegenhaltungen:
- EP-A- 0 942 223
- GB-A- 1 301 768
- US-A- 5 067 054
- US-A- 5 567 033
- US-A- 5 702 173

## Beschreibung

Die Erfindung betrifft einen Scheinwerfer für Fahrzeuge mit den Merkmalen nach dem Oberbegriff des Anspruchs 1.

Ein solcher Scheinwerfer für Fahrzeuge ist aus der DE 195 14 085 A1 bekannt. Der Scheinwerfer weist ein aus Kunststoff bestehendes topfförmiges Gehäuse auf, welches auf seiner Vorderseite durch eine Lichtscheibe abgeschlossen ist. Im Gehäuse-Inneren ist ein aus Kunststoff bestehender, schalenförmiger Reflektor angeordnet. In den Scheitelbereich des Reflektors ist eine Öffnung zur Aufnahme einer Glühlampe eingebracht. Die Glühlampe taucht mit ihrem Glaskolben in eine becherförmige Blende ein. Als Boden der becherförmigen Blende dient ein Deckel, der über eine Biegelasche einstückig mit der umlaufenden Seitenwand der Blende verbunden ist. Der Deckel grenzt mit seinem äußeren Randabschnitt an den der Lichtscheibe zugewandten äußeren Rand der Seitenwand an. Die Blende ist aus Blech hergestellt und besteht in der Praxis meistens aus Stahlblech, damit die Blende der hohen Wärmebelastung durch die Glühlampe standhält. Die becherförmige Blende ist über drei armförmige Tragelemente mit dem Reflektor verbunden. Die Seitenwand der Blende ist aus Blech ausgestanzt und zu einem Hohlkörper gerollt und weist eine Naht auf, die durch stumpf voreinanderliegenden Ränder gebildet ist. Nachteilig hierbei ist, daß bei einer optikfreien Lichtscheibe das Innere des Scheinwerfers wegen der aus Stahlblech bestehenden Blende inhomogen erscheint. Bei einer Blende, welche aus Stahlblech besteht und auf der Außenseite verchromt ist, läuft die Verchromung bei einer hohen Wärmebelastung farbig an.

aus der GB-A-1 301 768 ist ein Scheinwerfer für Fahrzeuge bekannt, bei dem eine zwischen einem Reflektor und einer Lichtscheibe angeordnete Blende eine doppelwandige Seitenwand aufweist. Der äußere Wandteil der doppelwandigen Seitenwand ist über zwei Tragelemente mit einem Reflektor verbunden, wobei der innere Wandteil über ein Tragelement nahe dem Reflektor mit den Tragelementen des äußeren Wandteils verbunden ist und wesentlich kleiner als der äußere Wandteils ausgeführt ist. Deshalb besteht zwischen beiden Wandteilen ein Luftschicht und die Wandteile sind nur über die Tragelemente miteinander verbunden. Hierbei ist es nachteilig, dass sowohl der äußere als auch der innere Wandteil über Tragelemente gehalten sind und somit beide Wandteile aus einem formstabilen schweren Werkstoff bestehen müssen. Weiterhin treffen wegen der Luftschicht zwischen den Wandteilen auf den äußeren Randbereich des äußeren Wandteils direkt aus der Lichtquelle austretende und vom dem Reflektor reflektierte Lichtstrahlen auf, durch die eine Verchromung auf der Außenseite des äußeren Wandteils farbig anlaufen kann.

Bei dem aus der US-A-5 567 033 bekannten Scheinwerfer für Fahrzeuge weist eine einwandige becherförmige Blende einen Boden auf, der mit seinem freien Randabschnitt an eine umlaufende Seitenwand der Blende angrenzt, wobei der Boden und die Seitenwand der becherförmigen Blende aus demselben Blech bestehen.

Bei den aus der DE 197 53 973 A1 und DE 196 54 225 A1 bekanntgewordenen Scheinwerfern kann zwar der Deckel aus einem anderen Material als die Seitenwand der Blende hergestellt sein, jedoch ist der äußere Randabschnitt der umlaufenden Seitenwand der becherförmigen Blende von außen störend sichtbar.

Aufgabe der Erfindung ist es, den im Oberbegriff des Anspruchs 1 beschriebenen Scheinwerfer derart zu verbessern, daß die gesamte Außenseite der eine doppelwandige Seitenwandaufweisenden becherförmigen Blende von einem eine außere blanke Oberfläche aufweisenden und leicht verformbaren Blech bestimmt ist und trotzdem für die becherförmige Blende eine hohe Wärmebelastbarkeit und Formstabilität gegeben ist. Diese Aufgabe wird nach der Erfindung durch die Merkmale des kennzeichnenden Teils des Anspruchs 1 gelöst. Dadurch kann die gesamte Außenseite der Blende von einem Blech gebildet sein, welches nach seinem Formen eine glatte Außenseite aufweist, zur Formstabilität der becherförmigen Blende nicht beitragen muß und bei dem bleibende Anlauffarben auf der glatten Außenseite der Blende erst bei Temperaturen auftreten, welche höher sind als bei verchromtem Stahlblech. Als Blech für die Blende eignet sich besonders ein Leichtmetallblech mit einer silberfarbigen glänzenden Oberfläche, welche als Außenseite für die Blende dient. Das Leichtmetallblech besteht vorteilhafterweise aus Aluminium oder einer Aluminiumlegierung, wobei die silberfarbige glänzende Oberfläche durch eine Folie geschützt ist. Die glänzende Oberfläche bildet die Außenseite der becherförmigen Blende. Nach dem Formen des äußeren Wandteils und des Bodens der Blende wird erst die Folie entfernt. Dadurch kann die Außenseite der Blende beim Formen nicht beschädigt werden.

Eine sehr tiefe Ausführung der becherförmigen Blende ist möglich, wenn der äußere und innere umlaufende Wandteil der Seitenwand jeweils eine Naht aufweist, welche von dem dem Reflektor zugewandten äußeren Rand bis zu dem der Lichtscheibe zugewandten äußeren Rand verläuft. Hierbei muß der äußere Wandteil nicht tiefgezogen, sondern kann gerollt werden. Beim Tiefziehen entsteht an der Außenseite des äußeren Wandteils eine unerwünscht matte Oberfläche. Durch das Rollen bleibt die glatte Oberfläche des äußeren Wandteils selbst dann erhalten, wenn die umlaufende Seitenwand der becherförmigen Blende nahezu zylindrisch ist. Die Blende baut bei einer zylindrischen Form sehr klein. Dadurch kann die optisch wirksame Reflexionsfläche des Reflektors im Bereich seines Scheitels so groß wie möglich ausfallen. Die Formstabilität der Blende ist besonders groß, wenn der innere und äußere Wandteil kegelstumpfförmig ausgeführt ist. Die Blende weist von außen ein homogenes Erscheinungsbild auf, wenn der innere und äußere Wandteil einen gemeinsamen Rand aufweist. Hierbei dient ausschließlich der innere Wandteil der Seitenwand zur Abschattung von direkt aus der Lichtquelle austretenden Lichtstrahlen. In diesem Zusammenhang ist es vorteilhaft, wenn der innere Wandteil aus Stahlblech besteht und eine matte Innenfläche aufweist. Die matte Innenfläche kann durch eine schwarze Lackierung gebildet sein. Dadurch ist eine hohe Lichtabsorption gegeben, und somit können keine störenden Lichtstrahlen durch Reflexion innerhalb der Blende entstehen. Für die Blende ist eine hohe Formstabilität gegeben, da sie aus Stahlblech hergestellt ist. Bei der Verwendung einer Lampe, deren Glaskolben am freien Ende eine geschwärzte Kappe aufweist, muß der Boden der Blende nicht doppelwandig ausgeführt sein, da die Kappe direkt aus der Lichtquelle austretende Lichtstrahlen gegenüber dem Boden abschirmt.

Weiterhin ist es vorteilhaft, wenn das Tragelement der Blende doppelwandig ausgeführt ist und jeder Teil des Tragelementes an einen der die Naht begrenzenden Ränder des inneren Wandteils einstückig angebunden ist, wobei das Tragelement durch einen Schlitz des äußeren Wandteils hindurchführt und der Schlitz seitlich nur zum Reflektor hin geöffnet ist. Der äußere Wandteil ist mit Abschnitten seiner äußeren Ränder durch kleine Eindrückungen mit dem inneren Wandteil fest verbunden.

Weiterhin ist es vorteilhaft, wenn der äußere Wandteil der doppelwandigen Seitenwand, in einem Abschnitt, in welchem die Ränder einer Naht des äußeren Wandteils aneinanderstoßen, unlösbar miteinander verbunden ist.

Ein Ausführungsbeispiel nach der Erfindung ist in der Zeichnung dargestellt, und zwar zeigen
Figur 1 in einer Teilansicht einen vertikalen Mittelschnitt eines Scheinwerfers für Fahrzeuge mit einer einer Lichtquelle zugeordneten becherförmigen Blende;
Figur 2 in einer Seitenansicht drei Bauteile der becherförmigen Blende vor dem Zusammenbau;
Figur 3 eine Ansicht aus Richtung x in Figur 1 auf die becherförmige Blende;
Figur 4 eine Ansicht aus Richtung y auf die becherförmige Blende;
Figur 5 eine Abwicklung einer inneren Seitenwand der becherförmigen Blende mit einem an das innere Wandteil angeformten Tragelement der Blende;
Figur 6 eine Abwicklung des äußeren Wandteils der becherförmigen Blende und
Figur 7 eine Abwicklung des äußeren Wandteils und des Bodens einer anderen becherförmigen Blende, wobei der Boden über eine Biegelasche mit dem äußeren Wandteil verbunden ist.

Der Scheinwerfer weist ein aus Kunststoff bestehendes Außengehäuse auf, welches durch eine weitestgehend optikfreie Lichtscheibe abgeschlossen ist (nicht dargestellt). Im Inneren des Außengehäuses ist mindestens ein aus Kunststoff bestehender, schalenförmiger Reflektor (1) angeordnet. In dem Reflektor (1) ist im Bereich seines Scheitels eine Öffnung (17) zur Aufnahme einer Lichtquelle (3) eingebracht. Als Lichtquelle (3) dient eine Glühlampe, welche mit ihrem Glaskolben (18) voraus durch die Öffnung (17) des Reflektors (1) eingeführt ist, bis die Glühlampe mit ihrem tellerförmigen Sockel (19) an dem äußeren Randbereich der Öffnung (17) anliegt. Der Sockel (19) ist durch eine nicht dargestellte Halteeinrichtung an der Rückseite des Reflektors (1) gehaltert. Die Glühlampe weist eine Glühwendel auf, welche in einem Brennbereich des schalenförmigen Reflektors (1) angeordnet ist. Der Glaskolben der Glühlampe weist an seinem vorderen freien Endabschnitt eine geschwärzte Kappe (20) auf, um direkt aus der Lichtquelle (3) austretende Lichtstrahlen nach vom hin abzuschirmen. Damit vordere Randabschnitte des Reflektors (1) gegenüber Lichtstrahlen, welche direkt aus der Lichtquelle (3) austreten, abgeschirmt sind, taucht der Glaskolben (18) mit seinem freien Ende in eine becherförmige Blende (2) ein, welche über ein Tragelement (6) mit dem Reflektors (1) verbunden ist.

Die becherförmige Blende (2) weist umlaufend eine doppelwandige Seitenwand (5) und einen Boden (4) auf, welcher von einem Deckel gebildet ist. Der innere Wandteil (10) der doppelwandigen Seitenwand (5) besteht aus einem Stahlblech, dessen Innenseite schwarz lackiert ist. Die schwarze Lackierung dient zur Absorption der auf die Innenseite des inneren Wandteils (10) auftretenden Lichtstrahlen der Lichtquelle (3). In Figur 5 ist der innere Wandteil (10) abgewickelt dargestellt und weist an seinen sich abgewandten Rändern (14) jeweils einen Tragarm auf, welcher gedoppelt das Tragelement (6) ist. Nach einem Rollen des inneren Wandteils (10) begrenzen die Ränder (14) eine Naht (16), die auch zwischen den beiden Tragarmen des gedoppelten Tragelements (6) verläuft. An einem der beiden Tragarme des Tragelementes (6) sind seitlich Haltefahnen (21) angeformt, welche nach der Doppelung der Tragarme um den benachbarten Tragarm herum gebogen sind und somit beide Tragarme des Tragelementes (6) zusammenhalten. In Figur 6 ist der äußere Wandteil (9) der doppelwandigen Seitenwand (5) der becherförmigen Blende (2) dargestellt.

Der äußere Wandteil (9) und der als Deckel dienende Boden (4) der Blende (2) nach den Figuren 2 und 6 bzw. 7 sind aus einem Leichtmetallblech geformt, dessen die Außenseite der becherförmigen Blende (2) bildende Oberfläche hochglänzend und silberfarbig ausgeführt ist. Die hochglänzende Oberfläche ist durch eine abziehbare Folie geschützt. Die Folie wird erst nach dem Formen des äußeren Wandteils (9) und des Bodens (4) abgezogen. Der äußere Wandteil (9) wird ebenso wie der innere Wandteil (10) gerollt und liegt flächig an dem inneren Wandteil (10) an. Der äußere Wandteil (9) weist an dem dem Reflektor (1) zugewandten Rand (7) Haltefahnen (21) auf, welche um den äußeren Rand (7) des inneren Wandteils (10) nach Figur 5 gebogen sind und den äußeren Wandteil (9) am inneren Wandteil (10) halten. Der äußere Wandteil (9) ist an seinem vorderen Rand (12) durch Eindrückungen (nicht dargestellt), welche in die Oberfläche des inneren Wandteils (10) eingreifen, an dem inneren Wandteil (10) gehalten. Am vorderen Rand (12) weist der innere und äußere Wandteil (10 und 9) umlaufend eine Stufe auf, in welcher ein seitlicher Randabschnitt (8) des Bodens (4) angeordnet ist. Der seitliche Randabschnitt (8) verläuft mit seiner Außenseite bündig zur Außenseite des angrenzenden äußeren Wandteils (9). Der als Boden (4) dienende Deckel ist ebenfalls durch nicht dargestellte Eindrückungen an dem äußeren Wandteil (9) unverlierbar gehalten. Der innere und äußere Wandteil (10 und 9) weisen umlaufend einen gemeinsamen Rand (7) auf. Hierbei dient ausschließlich der Rand (7) des inneren Wandteils (10) zur Abschattung von direkt aus der Lichtquelle (3) austretenden Lichtstrahlen. Der Boden (4) der becherförmigen Blende (2) muß nicht wie seine Seitenwand (5) doppelwandig ausgeführt sein, da wegen der geschwärzten Kappe (20) des Glaskolbens (18) der Lichtquelle (3) der Boden gegenüber direkt aus der Lichtquelle (3) austretenden Lichtstrahlen abgeschirmt ist.

Bei der in Figur 7 dargestellten Abwicklung handelt es sich um das äußere Wandteil (9) und den Boden (4) der becherförmigen Blende (3). Hierbei ist der Boden (4) über eine Biegelasche (13) einstückig mit dem äußeren Wandteil (9) verbunden.

### Bezugszeichenliste

### Scheinwerfer für Fahrzeuge

- 1: Reflektor
- 2: Blende .
- 3: Lichtquelle
- 4: Boden
- 5: Seitenwand
- 6: Tragelement
- 7: äußerer Rand
- 8: freier Randabschnitt
- 9: äußerer Wandteil
- 10: innerer Wandteil
- 11: Naht
- 12: vorderer Rand
- 13: Biegelasche
- 14: Ränder
- 15: Schlitz
- 16: Naht
- 17: Öffnung
- 18: Glaskolben
- 19: Sockel
- 20: Kappe
- 21: Haltefahne
- 22: Eindrückung

## Patentansprüche

1. Scheinwerfer für Fahrzeuge mit einer zwischen einem Reflektor (1) und einer Lichtscheibe angeordneten, becherförmigen Blende (2), welche sowohl zur Abschirmung von direkt aus einer Lichtquelle (3) austretenden Lichtstrahlen als auch zur Abdeckung der Lichtquelle (3) dient und deren Boden (4) ein mit ihrer umlaufenden Seitenwand (5) verbundener Deckel ist, und mit mindestens einem Tragelement (6), welches die becherförmige Blende (2) mit dem Reflektor (1) verbindet, wobei die becherförmige Blende (2) umlaufend eine sich bis zu ihrem äußeren freien Rand hin erstreckende doppelwandige Seitenwand (5) aufweist, **dadurch gekennzeichnet dass** der äussere Wandteil (9) der gedoppelten Seitenwand (5) an dem über das Tragelement (6) mit dem Reflektor (1) verbundenen inneren Wandteil (10) anliegt und gehalten ist und der als Boden (4) dienende Deckel der Blende (2) mit seinem freien Randabschnitt (8) an den äußeren Wandteil (9) der doppelwandigen Seitenwand (5) angrenzt, wobei der von dem Boden (4) gebildete Deckel und der äußere Wandteil (9) der Seitenwand (5) aus demselben Blech bestehen.

2. Scheinwerfer für Fahrzeuge nach Anspruch 1, **dadurch gekennzeichnet, daß** zumindest der äußere umlaufende Wandteil (9) der Seitenwand (5) eine Naht (11) aufweist, welche von dem dem Reflektor (1) zugewandten äußeren Rand (7) bis zu dem der Lichtscheibe zugewandten äußeren Rand (12) verläuft.

3. Scheinwerfer für Fahrzeuge nach Anspruch 1 oder 2, **dadurch gekennzeichnet, daß** der innere und äußere Wandteil (10 und 9) kegelstumpfförmig ausgeführt ist.

4. Scheinwerfer für Fahrzeuge nach einem der Ansprüche 1 bis 3, **dadurch gekennzeichnet, daß** die becherförmige Blende (2) umlaufend einen von dem inneren und äußeren Wandteil (10 und 9) gebildeten gemeinsamen freien Rand (7) aufweist.

5. Scheinwerfer für Fahrzeuge nach einem der Ansprüche 1 bis 4, **dadurch gekennzeichnet, daß** der von dem Boden (4) gebildete Deckel über eine Biegelasche (13) einstückig mit dem äußeren Wandteil (9) ausgeführt ist.

6. Scheinwerfer für Fahrzeuge nach einem der Ansprüche 1 bis 5, **dadurch gekennzeichnet, daß** der von dem Boden (4) gebildete Deckel mit einem zum Reflektor hin weisenden umlaufenden seitlichen Randabschnitt (8) in eine umlaufende Stufe eines benachbarten freien Randes (12) der doppelwandigen Seitenwand (5) eingreift und mit der Außenseite seines seitlichen Randabschnitts (8) bündig in die Außenseite der doppelwandigen Seitenwand (5) übergeht.

7. Scheinwerfer für Fahrzeuge nach einem der Ansprüche 1 bis 6, **dadurch gekennzeichnet, daß** der äußere Wandteil (9) der doppelwandigen Seitenwand (5) und der als Boden (4) dienende Deckel aus einem Leichtmetallblech mit einer silberfarbig glänzenden Oberfläche besteht, welche die Außenseite der Blende (2) ist.

8. Scheinwerfer für Fahrzeuge nach einem der Ansprüche 1 bis 7, **dadurch gekennzeichnet, daß** der innere Wandteil (10) der doppelwandigen Seitenwand (5) aus einem Stahlblech mit einer matten Innenfläche besteht.

9. Scheinwerfer für Fahrzeuge nach einem der Ansprüche 2 bis 8, **dadurch gekennzeichnet, daß** das Tragelement (6) von einem gedoppelten Tragarm gebildet ist, welcher durch einen von den Rändern (14) einer Naht (11) des äußeren Wandteils (9) begrenzten und nur zum Reflektor (1) seitlich geöffneten Schlitz (15) hindurchführt, wobei eine Naht (16) des inneren Wandteils (10) durch die beiden Teile des gedoppelten Tragelements (6) hindurchführt und die beiden Teile an die die Naht (16) bildenden Ränder (14) des inneren Wandteils (10) einstückig angebunden sind.

10. Scheinwerfer für Fahrzeuge nach einem der Ansprüche 2 bis 9, **dadurch gekennzeichnet, daß** der äußere Wandteil (9) der doppelwandigen Seitenwand (5) in einem Abschnitt in welchem die Ränder (14) einer Naht (11) des äußeren Wandteils (9) aneinanderstoßen, unlösbar miteinander verbunden ist.

## Claims

1. Headlamp for vehicles, having a beaker-shaped shade (2) arranged between a reflector (1) and a lamp screen, said shade serving both to shade off light rays emerging directly from a light source (3), as well as to cover the light source (3) and the base (4) of said shade being a cover connected to its peripheral side wall (5), and having at least one support element (6), which connects the beaker-shaped shade (2) to the reflector (1), wherein the beaker-shaped shade (2) has a peripheral double-layered side wall (5) extending as far as its outer free edge, **characterised in that** the outer wall portion (9) of the double side wall (5) lies and is held against the inner wall portion (10) which is connected by means of the support element (6) to the reflector (1), and the cover of the shade (2) serving as the base (4) adjoins the double-layered side wall (5) with its free edge section (8) on the outer wall portion (9), wherein the cover formed by the base (4) and the outer wall portion (9) of the side wall (5) comprise the same metal sheet.

2. Headlamp for vehicles according to claim 1, **characterised in that** at least the outer peripheral wall portion (9) of the side wall (5) has a seam (11), which runs from the outer edge (7) facing towards the reflector (1) to the outer edge (12) facing towards the lamp screen.

3. Headlamp for vehicles according to claim 1 or 2, **characterised in that** the inner and outer wall portion (10 and 9) are made in the form of a truncated cone.

4. Headlamp for vehicles according to one of the claims 1 to 3, **characterised in that** the beaker-shaped shade (2) has a common peripheral free edge (7) formed from the inner and outer wall portions (10 and 9).

5. Headlamp for vehicles according to one of the claims 1 to 4, **characterised in that** the cover formed by the base (4) is constructed, via a flexible flap (13), in one piece with the outer wall portion (9).

6. Headlamp for vehicles according to one of the claims 1 to 5, **characterised in that** the cover formed by the base (4) engages with a peripheral lateral edge section (8) facing towards the reflector in a peripheral step of an adjacent free edge (12) of the double-layered side wall (5) and passes flush, with the outer side of its lateral edge section (8), into the outer side of the double-layered side wall (5).

7. Headlamp for vehicles according to one of the claims 1 to 6, **characterised in that** the outer wall portion (9) of the double-layered side wall (5)¹ and the cover serving as the base (4) comprise a light sheet metal with a glossy silver-coloured surface, which is the outer side of the shade (2).
¹ Translator's note: There appears to be an error in the German original in the third line of claim 7. The reference number 8 has been used with the word *Seitenwand* (= 'side wall'), which is otherwise associated with the reference number 5. This has been amended accordingly in the translation.

8. Headlamp for vehicles according to one of the claims 1 to 7, **characterised in that** the inner wall portion (10) of the double-layered side wall (5) comprises sheet steel with a matt inner surface.

9. Headlamp for vehicles according to one of the claims 2 to 8, **characterised in that** the support element (6) is made from a doubled support arm which passes through a slit (15) bordered by the edges (14) of a seam (11) of the outer wall portion (9), said slit being laterally open only towards the reflector (1), whereby a seam (16) of the inner wall portion (10) passes through the two portions of the doubled support element (6) and said two portions are bound to the edges of the inner wall portion (10) forming the seam (16), in one piece with said edges.

10. Headlamp for vehicles according to one of the claims 2 to 9, **characterised in that** the outer wall portion (9) of the double-layered side wall (5) is non-detachably connected to itself in a section wherein the edges (14) of a seam (11) of the outer wall portion (9)² meet each other.
² In the last line of claim 10 in the German original, the reference number 10 has been used in conjunction with the words *äußeres Wandteil* (= 'outer wall portion'), whereas this term is otherwise associated with the reference number 9. This has been amended accordingly in the translation.

## Revendications

1. Phare de véhicule comportant un obturateur (2) en forme de godet agencé entre un réflecteur (1) et une plaque d'éclairement, lequel sert tant à la protection vis-à-vis de rayons lumineux sortant directement d'une source lumineuse (3) qu'à recouvrir la source lumineuse (3), et dont le fond (4) est un couvercle relié à sa paroi latérale (5) périphérique, et comportant au moins un élément porteur (6) qui relie l'obturateur (2) en forme de godet au réflecteur (1), l'obturateur (2) en forme de godet présentant à sa périphérie une double paroi latérale (5) s'étendant jusqu'à son bord libre extérieur, **caractérisé en ce que** la partie de paroi extérieure (9) de la double paroi latérale (5) est en appui et maintenue sur la partie de paroi intérieure (10) reliée au réflecteur (1) par l'intermédiaire de l'élément porteur (6), et **en ce que** le couvercle de l'obturateur (2) servant de fond (4) est adjacent par son tronçon de bord libre (8) à la partie de paroi extérieure (9) de la double paroi latérale (5), le couvercle formé par le fond (4) et la partie de paroi extérieure (9) de la paroi latérale (5) étant constitués par la même tôle.

2. Phare de véhicule selon la revendication 1, **caractérisé en ce qu'**au moins la partie de paroi extérieure (9) périphérique de la paroi latérale (5) présente une ligne de jointure (11) qui s'étend depuis le bord extérieur (7) tourné vers le réflecteur (1) jusqu'au bord extérieur (12) tourné vers la plaque d'éclairement.

3. Phare de véhicule selon la revendication 1 ou 2, **caractérisé en ce que** la partie de paroi intérieure (10) et la partie de paroi extérieure (9) sont réalisées de forme tronconique.

4. Phare de véhicule selon l'une des revendications 1, à 3, **caractérisé en ce que** l'obturateur (2) en forme de godet présente sur sa périphérie un bord (7) libre commun formé par la partie de paroi intérieure (10) et par la partie de paroi extérieure (9).

5. Phare de véhicule selon l'une des revendications 1 à 4, **caractérisé en ce que** le couvercle formé par le fond (4) est réalisé d'un seul tenant avec la partie de paroi extérieure (9) par l'intermédiaire d'une patte flexible (13).

6. Phare de véhicule selon l'une des revendications 1 à 5, **caractérisé en ce que** le couvercle formé par le fond (4) s'engage avec un tronçon de bord (8) latéral périphérique tourné vers le réflecteur dans un gradin périphérique d'un bord libre (12) voisin de la double paroi latérale (5) et se transforme avec la face extérieure de son tronçon de bord latéral (8) par affleurement en la face extérieure de la double paroi latérale (5).

7. Phare de véhicule selon l'une des revendications 1 à 6, **caractérisé en ce que** la partie de paroi extérieure (9) de la double paroi latérale (5) et le couvercle servant de fond (4) est constitué par une tôle métallique légère avec une surface brillante de couleur argentée, qui est la face extérieure de l'obturateur (2).

8. Phare de véhicule selon l'une des revendications 1 à 7, **caractérisé en ce que** la partie de paroi intérieure (10) de la double paroi latérale (5) est en tôle d'acier avec une surface intérieure matte.

9. Phare de véhicule selon l'une des revendications 2 à 8, **caractérisé en ce que** l'élément porteur (6) est formé par un double bras porteur qui passe par une fente (15) délimitée par les bords (14) d'une ligne de jointure (11) de la partie de paroi extérieure (9) et ouverte seulement latéralement vers le réflecteur (1), une ligne de jointure (16) de la partie de paroi intérieure (10) passant à travers les deux parties du double élément porteur (6), et les deux parties étant reliées d'un seul tenant aux bords (14) de la partie de paroi intérieure (10) qui forment la ligne de jointure (16).

10. Phare de véhicule selon l'une des revendications 2 à 9, **caractérisé en ce que** la partie de paroi extérieure (9) de la double paroi latérale (5) est reliée de manière indétachable dans un tronçon dans lequel les bords (14) d'une ligne de jointure (11) de la partie de paroi extérieure (9) sont jointifs.
